# EUROPÄISCHE PATENTSCHRIFT

(11) **EP 2 243 956 B1**
(45) Veröffentlichungstag und Bekanntmachung des Hinweises auf die Patenterteilung: **26.02.2014**
(21) Anmeldenummer: 10158306.0
(22) Anmeldetag: 30.03.2010
(51) Int. Cl.: F04B 43/08, F04B 43/00, F04C 2/107, F04C 5/00

(54) **Schlauchmembran-Prozeßpumpe**
Hose membrane process pump
Pompe de processus à membrane tubulaire

(30) Priorität: 09.04.2009 DE 202009005369 U
(43) Veröffentlichungstag der Anmeldung: 27.10.2010
(73) Patentinhaber: Feluwa Pumpen GmbH, 54570 Mürlenbach (DE)
(72) Erfinder: Nägel, Heinz, 54550 Daun (DE)
(74) Vertreter: Vièl, Christof

(56) Entgegenhaltungen:
- DE-A1- 2 611 672
- DE-A1- 3 144 734
- DE-U1-202006 011 928
- US-A- 5 193 977

## Beschreibung

Die Erfindung betrifft eine Doppel-Schlauchmembran-Prozeßpumpe.

Schlauchmembran-Prozeßpumpen sind beispielsweise aus der DE 20 2006 011 928 U1 bekannt.

Eine Doppelschlauch-Kolbenpumpe mit einem in seinem Zwischenraum mit Flüssigkeit gefüllten Doppelschlauch, der zusammen mit zwei Rückschlagventilen den Verdrängungsraum bildet und der vollständig zusammendrückbar ist, wobei der den Doppelschlauch umgebende Raum eines Pumpengehäuses eine von einem angetriebenen Kolben bewegte Vorlagenflüssigkeit enthält, ist aus der DE 34 43 768 C2 bekannt.

Die DE 603 04 656 T2 beschreibt eine flüssigkeitsgekühlte Membran für Membrankompressoren, die einen mehrschichtigen Aufbau aufweist, der wenigstens eine obere Schicht und eine untere Schicht besitzt, wobei wenigstens eine der Schichten wenigstens eine Nut besitzt und die mit der Nut versehene Schicht Eintritts- und Austritts-Kühlanschlüsse besitzt und eine Quelle eines Kühlmittels mit dem Eintrittsanschluß verbunden ist, um Kühlmittel zum Zirkulieren durch die Nut und aus dem Kühlmittelaustrittsanschluß heraus zur Verfügung zu stellen.

Es ist bekannt, Pumpen konstruktiv so zu gestalten, daß sie hermetisch dicht und somit zum Transport toxischer bzw. hoch toxischer Medien geeignet sind. Bei oszillierenden Verdrängerpumpen wird die hermetische Dichtheit dadurch erreicht, daß das Förderfluid durch eine Flachmembrane vom Antriebselement, der oszillierenden Verdrängerpumpe, getrennt wird. Je nach Bauart und Hersteller gibt es Pumpen mit Einfach-, Doppel- oder Dreifachmembrane mit oder ohne Zustandsüberwachung des hermetisch dichten Trennelementes zwischen der Hydraulik und dem Förderfluid. Dem Einsatz von Membranpumpen sind bei der Förderung von Chemikalien und hoch aggressiven Medien jedoch Grenzen gesetzt. Medien, die zum Auskristallisieren neigen, sind mit diesem Pumpentyp besonders schwer zu fördern. Beispielsweise neigen Feststoffe dazu, sich in dem unteren Teil der Pumpe zwischen Membrane und Membranhaltering abzusetzen. Dies führt zu einer frühzeitigen Zerstörung der Membrane. Konstruktionsbedingt wird das Medium bei diesem Pumpentyp nach einem Membranbruch unweigerlich in das Hydrauliksystem gelangen und dort mit gleitenden Abdichtungen sowie der Zylinderfläche in Berührung kommen, was wiederum zu erheblichen Zerstörungen führen kann.

Ein weiteres Beispiel für hermetisch dichte Pumpen sind die MULTISAFE Doppel-Schlauchmembran-Prozeßpumpen der Feluwa Pumpen GmbH, Mürlenbach, Deutschland. Bei diesen Pumpen erfolgt die Zustandsüberwachung der Schlauchmembrane zuverlässig über einen Drucksensor. Der Raum zwischen den beiden Schlauchmembranen ist im Normalzustand drucklos. Bei einer schleichenden Undichtigkeit einer der beiden Schlauchmembranen baut sich in dem Raum zwischen den beiden Membranen ein Druck bis zur Höhe des Betriebsdrucks auf. Mittels eines Drucksensors kann dieser Druckanstieg detektiert und bei Erreichen eines Schwellenwertes von in der Regel 25 bis 50 % des Betriebsdrucks ein Alarm ausgelöst werden.

Aus der DE 31 44 734 A1 sind Mittel zum Überwachen der korrekten Einspannung einer Schlauchmembran bekannt, wobei bei einem von innen mit Arbeitsdruck beaufschlagten Schlauchmembranenpaar ein Druckanstieg im Bereich zwischen den beiden Schlauchmembranen erfolgt. Es ist jedoch nicht möglich, zu detektieren, ob dieser durch eine fehlerhafte Einspannung der Schlauchmembrane oder durch einen Bruch einer der Schlauchmembranen hervorgerufen wird.

Aufgabe der Erfindung ist es, die Betriebssicherheit solcher Schlauchmembran-Prozeßpumpen weiter zu verbessern.

Diese Aufgabe wird erfindungsgemäß dadurch gelöst, daß Mittel zum Überwachen der korrekten Einspannung der Schlauchmembran vorgesehen sind, wobei in dem Bereich der Einspannung der Schlauchmembrane je eine mediumseitige Abdichtung und eine hydraulikseitige Abdichtung vorgesehen ist und weiter von dem Medium und der Hydraulikflüssigkeit abgewandt eine obere und eine untere weitere Abdichtung vorgesehen sind, wobei ein erster Fluidkanal von dem Bereich zwischen der mediumseitigen Abdichtung und der oberen weiteren Abdichtung zu einem ersten Druckdetektor und ein zweiter Fluidkanal von dem Bereich zwischen der hydraulikseitigen Abdichtung und der unteren weiteren Abdichtung zu einem zweiten Druckdetektor vorgesehen sind.

Die Erfindung beruht auf der Erkenntnis, daß insbesondere beim Transport hoch toxischer Flüssigkeiten eine Zustandsüberwachung der Schlauchmembran nicht ausreichend ist, sondern zusätzlich der Bereich der Einspannung der Schlauchmembran überwacht werden muß, um eine maximale Prozeßsicherheit zu gewährleisten. Die erfindungsgemäße Vorrichtung erlaubt über die Zustandsüberwachung der Schlauchmembrane hinaus eine Überwachung der Membraneinspannung, was insbesondere nach Reparaturarbeiten, wie einem Membranwechsel, von höchster Bedeutung für die Betriebssicherheit ist.

Auf diese Weise ist es möglich, sowohl mediumseitige als auch hydraulikseitige Undichtigkeiten im Bereich der Einspannung der Schlauchmembran zu detektieren und jeweils zu erkennen, in welchem Bereich eine Undichtigkeit vorliegt. In Kombination mit der bereits bekannten Schlauchmembran-Bruchanzeige wird somit eine größtmögliche Betriebssicherheit gewährleistet.

Es ist im Rahmen der Erfindung vorgesehen, daß der erste und der zweite Druckdetektor außerhalb der Einspannung der Schlauchmembran angeordnet sind.

In diesem Zusammenhang ist vorgesehen, daß der erste und der zweite Fluidkanal an der Außenseite der Einspannung der Schlauchmembran enden und sich jeweils eine Druckleitung an die Fluidkanäle bis zum jeweiligen Druckdetektor anschließt.

Nachfolgend wird ein Ausführungsbeispiel der Erfindung anhand von Zeichnungen näher erläutert.

Es zeigen
- Fig. 1: eine leckagefreie Einspannung einer Schlauchmembran,
- Fig. 2: eine Einspannung einer Schlauchmembran mit einer mediumseitigen Leckage und
- Fig. 3: eine Einspannung einer Schlauchmembran mit einer hydraulikseitigen Leckage.

Wie in Fig. 1 dargestellt, ist in dem Bereich der Einspannung 1 der Schlauchmembrane 2a, 2b je eine mediumseitige Abdichtung 3 und eine hydraulikseitige Abdichtung 4 vorgesehen. Weiter von dem Medium und der Hydraulikflüssigkeit abgewandt (zur Außenseite der Einspannung hin) sind je eine obere und eine untere weitere Abdichtung 5a, 5b vorgesehen. Ein erster Fluidkanal 6 erstreckt sich von dem Bereich zwischen der mediumseitigen Abdichtung 3 und der oberen weiteren Abdichtung 5a zu einem ersten Druckdetektor P₂ hin und ein zweiter Fluidkanal 7 erstreckt sich von dem Bereich zwischen der hydraulikseitigen Abdichtung 4 und der unteren weiteren Abdichtung 5b zu einem zweiten Druckdetektor P₃.

Es ist ein dritter Fluidkanal 8 vorgesehen, der sich von dem Bereich zwischen den beiden Schlauchmembrane 2a, 2b durch die Einspannung 1 hindurch zu einem dritten Drucksensor P₁ erstreckt. Mittels dieses dritten Fluidkanals 8 kann in bereits bekannter Weise über einen Druckanstieg im Bereich zwischen den beiden Schlauchmembranen 2a, 2b eine Undichtigkeit der Schlauchmembrane 2a, 2b detektiert werden.

In diesem Zusammenhang ist es möglich, daß die Druckdetektoren P₁, P₂, P₃ außerhalb der Einspannung 1 der Schlauchmembrane 2a, 2b angeordnet sind und eine Druckleitung jeden der Fluidkanäle 6, 7, 8 mit dem entsprechenden Druckdetektor P₂, P₃, P₁ verbindet.

## Patentansprüche

1. Doppel-Schlauchmembran-Prozeßpumpe, die Mittel (8, P1) zum Überwachen des Drucks zwischen den Schlauchmembranen (2a, 2b) aufweist, **dadurch gekennzeichnet, daß** Mittel (6, 7, P₂, P₃) zum Überwachen der korrekten Einspannung der Schlauchmembran (2a, 2b) vorgesehen sind, wobei in dem Bereich der Einspannung (1) der Schlauchmembrane (2a 2b) je eine mediumseitige Abdichtung (3) und eine hydraulikseitige Abdichtung (4) vorgesehen ist und weiter von dem Medium und der Hydraulikflüssigkeit abgewandt eine obere und eine untere weitere Abdichtung (5a, 5b) vorgesehen sind, wobei ein erster Fluidkanal (6) von dem Bereich zwischen der mediumseitigen Abdichtung (3) und der oberen weiteren Abdichtung (5a) zu einem ersten Druckdetektor (P₂) und ein zweiter Fluidkanal (7) von dem Bereich zwischen der hydraulikseitigen Abdichtung (4) und der unteren weiteren Abdichtung (5b) zu einem zweiten Druckdetektor (P₃) vorgesehen sind.

2. Doppel-Schlauchmembran-Prozeßpumpe gemäß Anspruch 1, **dadurch gekennzeichnet, daß** der erste und der zweite Druckdetektor (P₂, P₃) außerhalb der Einspannung (1) der Schlauchmembrane (2a, 2b) angeordnet sind.

3. Doppel-Schlauchmembran-Prozeßpumpe gemäß Anspruch 1, **dadurch gekennzeichnet, daß** der erste und der zweite Fluidkanal (6, 7) an der Außenseite der Einspannung (1) der Schlauchmembrane (2a, 2b) enden und sich jeweils eine Druckleitung an die Fluidkanäle (6, 7) bis zum jeweiligen Druckdetektor (P₂, P₃) anschließt.

## Claims

1. Double hose-diaphragm process pump featuring means (8, P1) to monitor the pressure between the hose diaphragms (2a, 2b), **characterised in that** means (6, 7, P₂, P₃) to monitor for correct mounting of the hose diaphragms (2a, 2b) are provided, a medium-side seal (3) and a hydraulics-side seal (4) being provided in the vicinity of the mounting (1), and, spaced away from the medium and the hydraulic fluid, an upper and a lower additional seal (5a, 5b) being provided, a first fluid channel (6) being provided that runs from the region between the medium-side seal (3) and the upper, additional seal (5a) to a first pressure detector (P₂) and a second fluid channel (7) being provided that runs from the region between the hydraulics-side seal (4) and the lower, additional seal (5b) to a second pressure detector (P₃).

2. Double hose-diaphragm process pump according to claim 1, **characterised in that** the first and second pressure detectors (P₂, P₃) are located outside of the mounting (1) for the hose diaphragms (2a, 2b).

3. Double hose-diaphragm process pump according to claim 1, **characterised in that** the first and second fluid channels (6, 7) end on the exterior of the mounting (1) for the hose diaphragms (2a, 2b) and a pressure line connects each of the fluid channels (6, 7) to the respective pressure detector (P₂, P₃).

## Revendications

1. Pompe de process à double membrane tubulaire, laquelle pompe est munie de moyens (8, P1) pour contrôler la pression régnant entre les membranes tubulaires (2a, 2b), **caractérisée en ce que** des moyens (6, 7, P₂, P₃) sont prévus pour contrôler la fixation correcte de la membrane tubulaire (2a, 2b), des joints étant prévus dans la section de fixation (1) des membranes tubulaires (2a, 2b), l'un (3) placé du côté du fluide, l'autre (4) placé du côté de l'hydraulique, et un joint supplémentaire supérieur et un joint supplémentaire inférieur (5a, 5b) étant prévus plus éloignés du fluide et du liquide hydraulique, un premier canal de fluide (6) s'étendant de l'espace situé entre le joint (3) placé du côté du fluide et le joint supplémentaire supérieur (5a) jusqu'à un premier détecteur de pression (P₂) et un deuxième canal de fluide (7) s'étendant de l'espace situé entre le joint placé du côté de l'hydraulique (4) et le joint supplémentaire inférieur (5b) jusqu'à un deuxième détecteur de pression (P₃) étant prévus.

2. Pompe de procédé à double membranes tubulaires selon la revendication 1, **caractérisée en ce que** le premier et le deuxième détecteur de pression (P₂, P₃) sont disposés à l'extérieur de la fixation (1) des membranes tubulaires (2a, 2b).

3. Pompe de procédé à double membranes tubulaires selon la revendication 1, **caractérisé en ce que** le premier et le deuxième canal de fluide (6, 7) finissent sur la face externe de la fixation (1) des membranes tubulaires (2a, 2b) et à chacun des canaux de fluide (6, 7) se raccorde une conduite de pression menant jusqu'au détecteur de pression (P₂, P₃) correspondant.
